# EUROPÄISCHE PATENTSCHRIFT

(11) **EP 0 512 154 B1**
(45) Veröffentlichungstag und Bekanntmachung des Hinweises auf die Patenterteilung: **18.10.1995**
(21) Anmeldenummer: 91114238.8
(22) Anmeldetag: 24.08.1991
(51) Int. Cl.: E21B 17/10

(54) **Zentriereinrichtung für Bohr- und Futterrohre "**
Centralizer for casings and drill pipes
Centreur pour tubages et tiges de forage

(30) Priorität: 27.04.1991 DE 4113898
(43) Veröffentlichungstag der Anmeldung: 11.11.1992
(73) Patentinhaber: Weatherford Oil Tool GmbH, 30855 Langenhagen (DE)
(72) Erfinder: Reinholdt, Bernd, W-3012 Langenhagen (DE)
(74) Vertreter: Arendt, Helmut, Dipl.-Ing.

(56) Entgegenhaltungen:
- DD-A- 148 898
- DE-U- 8 903 038
- US-A- 3 200 884

## Beschreibung

Die Erfindung betrifft eine Zentriereinrichtung für Bohr- und Futterrohre mit einem Zentrierkorb , bestehend aus zwei, mit Abstand zueinander angeordneten, die zu zentrierenden Rohre umschließenden Tragringen und mit in Rohrlängsrichtung ausgerichteten Federbügeln, deren Enden an den Tragringen befestigt sind.

In der Tiefbohrtechnik sind zur zentralen Führung von Rohren Zentrierkörbe in Gebrauch, die aus mehreren auswärts gebogenen und mit einem oberen und unteren Tragring verbundenen Federbügeln bestehen. Die auf die zu zentrierenden Rohre aufgeschobenen Zentrierkörbe setzen dem Einziehen in ein Bohrloch oder in ein umhüllendes Futterrohr durch die auswärts gerichteten Bögen der Federbügel bzw. Federstäbe erhebliche Widerstände entgegen, die nur durch hohe Einzugskräfte überwunden werden können. Nach vorgegebenen Prüfkriterien sollen dabei die Einzugskräfte bestimmte Grenzwerte nicht überschreiten, die Zentrierkräfte müssen dagegen hohe Werte erreichen. Diese Forderungen sind schwer miteinander zu vereinbaren, da hohe Federkräfte in radialer Richtung Federbügel mit einem stark ausgeprägten Bogen erfordern, so daß gleichzeitig die beim Einziehen zu überwindenden Formwiderstände groß sind. Diese können auch nur dann überwunden werden, wenn zwischen dem Außenumfang des einzuziehenden Rohrstrangs und dem Bohrloch oder einem umgebenden Futterrohr ein genügend freier Ringraum zur Verfügung steht. Ist der Ringspalt jedoch nur klein und beträgt er beispielsweise nur wenige Millimeter, so war es bisher nicht möglich, Zentriervorrichtungen einzusetzen. Deshalb wurde bereits mit einer Zentriervorrichtung nach dem DE-GM 89 03 038 versucht, diese Schwierigkeiten zu beheben. Nach dem bekannten Gebrauchsmuster erhält zwar der Zentrierkorb die Möglichkeit, durch Spielraum für die Tragringe sich bis an den Aussenumfang des Rohres anpressen zu lassen, so daß auch geringe Spalträume kein Hindernis für das Einziehen in ein Bohrloch darstellen, jedoch sind die dafür vorgesehenen Rohrnuten notwendigerweise mit einer entsprechenden, unerwünschten Schwächung des Rohrquerschnitts verbunden. Außerdem können für die vorgesehene Lösung nur Zentrierkörbe in geteilter Ausführung verwendet werden. Eine weitere Alternative nach dem Gebrauchsmuster sieht die Verwendung von Anschlagringen vor, die am Außenumfang des Rohres festgeschweißt werden. Das Schweißen am Rohraußenumfang ist jedoch unerwünscht und zusätzlich mit zeitaufwendiger Arbeit verbunden.

Der Erfindung liegt die Aufgabe zu Grunde, eine Zentiereinrichtung nach dem einleitend genannten Gattungsbegriff zu schaffen, welche die Verwendung ungeteilter Zentrierkörbe gestattet, größere, die Rohrwandstärke schwächende Nuten vermeidet, einfach herzustellen ist und beim Einziehen eines mit Zentrierkörben bestückten Rohres in ein Bohrloch die Federbügel nur auf Zug beansprucht. Die erfindungsgemäße Lösung zeichnet sich dadurch aus, daß die Tragringe der Zentrierkörbe innere Umfangsnuten aufweisen und die zu zentrierenden Rohre im Bereich der Tragringnuten mit Rohrumfangsnuten zur Aufnahme von Stoppringen versehen sind, die nach dem Aufschieben des Zentrierkorbs auf das Rohr durch fensterartige Öffnungen der Tragringe in die Rohrumfangsnuten schiebbar sind. Vorteilhafterweise sind die Tragringnuten so gestaltet und angeordnet, daß beim Einziehen eines Rohrstrangs und Flachdrücken der Zentrierkörbe nur Zugkräfte auf die Federbügel wirken können.

Die erfindungsgemäße Zentriereinrichtung benötigt nur Rohrumfangsnuten mit kleinen Querschnitten zur Aufnahme der Stoppringe, so daß die Schwächung der Rohrwandstärken sehr gering ist. Der Zeitaufwand für die Herstellung ist nur minimal. Beim Einschub eines mit der erfindungsgemäßen Einrichtung bestückten Rohrstrangs in eine Bohrung geringen Querschnitts werden die Federn der Zentrierkörbe nur auf Zug beansprucht, da der in Schubrichtung vordere Tragring an seinem zugeordneten Stoppring zur Anlage kommt und den Zentrierkorb in seiner Lage fixiert und der gegenüberliegende Tragring Ausgleichsbewegungen ausführen kann. Dadurch wird ein Stauchen und Ausbeulen der Federbügel vermieden, was zu größerer Reibung und damit verbundener höherer Einzugskraft führen würde. Auch das Einrasten in Kavernen des umgebenden Gesteins wird vermieden. Die Stoppringe in Verbindung mit den Tragringen der Zentrierkörbe widerstehen extrem hohen Abstreifkräften.

In der Zeichnung ist ein Ausführungsbeispiel der Erfindung schematisch dargestellt und nachstehend erläutert.

Es zeigen
- Fig. 1: eine schaubildliche Darstellung eines auf ein Rohr aufgeschobenen Zentrierkorbs,
- Fig. 2: einen Schnitt durch einen Tragring des Zentrierkorbs in größerem Maßstab und
- Fig. 3: einen vergrößerten Ausschnitt aus dem Zentrierkorb gemäß Figur 1, zum Teil im Schnitt.

Der mit der Figur 1 dargestellte Zentrierkorb besteht aus Tragringen 1 und daran befestigten bügelartigen Blattfedern 2. Die Tragringe 1 sind mit inneren Umfangsnuten 3 versehen, in welche Stoppringe 4 greifen. Die Stoppringe sind in Rohrumfangsnuten 5 des in unterbrochener Strichführung angedeuteten Rohres 6 angeordnet. Jeder Tragring ist mit wenigstens einer fensterartigen Öffnung 7 versehen, durch welche die Stoppringe in den Freiraum zwischen der Innennut 3 der Tragringe und der Umfangsnut 5 des zu zentrierenden Rohres geschoben werden können. Die für das Ausführungsbeispiel gemäß Figur 1 vorgesehenen Maße sind nur beispielhaft und können durch andere Abmessungen ersetzt werden.

Der Montagevorgang für das Einfügen der Stoppringe 4 in den Zwischenraum zwischen den Tragringen 1 und der Umfangsnut 5 eines zu zentrierenden Rohres ist besonders gut in der Figur 1 erkennbar. Nachdem der Zentrierkorb seinen vorgeschriebenen Sitz nach dem Aufschieben auf das Rohr 6 erreicht hat, d.h. wenn die Umfangsnuten 5 des Rohres durch die Fenster 7 des Zentrierkorbs sichtbar sind, können die Stoppringe 4 durch die Fenster in der dargestellten Weise, d.h. nahezu tangential eingeschoben werden. Aufgrund ihrer Flexibilität sind sie in der Lage, der Nut 5 zu folgen und endgültig ihren Sitz einzunehmen, wie er in der Figur 1 im unteren Bereich erkennbar ist. Der Zentrierkorb ist dann gegen eine zu weite Verschiebung auf dem Rohr gesichert. Gleichzeitig erhalten seine Tragringe eine Bewegungsfreiheit innerhalb der Breite der inneren Umfangsnuten 3. Die Nutbreiten sind so ausgelegt, daß die Federbügel durch Einzugskräfte des Rohrstrangs völlig flachgedrückt werden können. Beim Einziehen eines Rohrstrangs in ein Bohrloch oder in ein Futterrohr gelangen die in Einzugsrichtung vorderen Nutseitenwände 3a zur Anlage an die Stoppringe 4. Die hintere oder innere Nutseitenwand 3b des in Einschubrichtung hinteren Tragrings nähert sich unter Einhaltung eines Freiraums dem Stoppring 4, ohne ihn jedoch zu erreichen. Dadurch ist sichergestellt, daß der Zentrierkorb an dem vorderen der Stoppringe hängenbleibt und der hintere Tragring genügend Freiraum bis zur völligen Streckung der Federbügel erhält. Dadurch können nur Zugkräfte auf den Zentrierkorb wirken. Die Gefahr von Stauchungen der Federbügel mit unerwünschten Ausbeulungen wird vermieden.

## Patentansprüche

1. Zentriereinrichtung für Bohr- und Futterrohre mit einem Zentrierkorb, bestehend aus zwei mit Abstand zueinander angeordneten, die zu zentrierenden Rohre umschließenden Tragringen und mit in Rohrlängsrichtung ausgerichteten Federbügeln, deren Enden an den Tragringen befestigt sind, dadurch gekennzeichnet, daß die Tragringe (1) innere Umfangsnuten (3) aufweisen und die zu zentrierenden Rohre (6) im Bereich der Tragringnuten mit Rohrumfangsnuten (5) zur Aufnahme von Stoppringen (4) versehen sind, die nach dem Aufschieben des Zentrierkorbs auf das Rohr durch fensterartige Öffnungen (7) der Tragringe in die Rohrumfangsnuten (5) schiebbar sind.

2. Zentriervorrichtung nach Anspruch 1, dadurch gekennzeichnet, daß die Breite der Tragringnuten (3) größer als die maximale Verschiebestrecke des Zentrierkorbs in Rohrlängsrichtung ist und die Tragringnuten (3) in bezug auf die radiale Symmetrieebene des Zentrierkorbes derart angeordnet sind, daß nur deren auswärts weisende Seitenflächen (3a) als Anschlagflächen für die Stoppringe (4) dienen.

## Claims

1. A centring device for drilling and casing pipes, having a centralizer comprising two spaced-apart supporting rings enclosing the pipes to be centred, and also having spring bows which are aligned in the longitudinal direction of the pipes and whose ends are attached to the supporting rings, characterized in that the supporting rings (1) are provided with internal peripheral grooves (3), and the pipes (6) to be centred are provided in the zone of the grooves in the supporting ring with peripheral pipe grooves (5) for the reception of stop rings (4) which, when the centralizer has been slid onto the pipe, can be slid into the peripheral grooves (5) therein through window-like openings (7) in the supporting rings.

2. A centring device according to Claim 1, characterized in that the width of the grooves in the supporting ring (3) is larger than the maximum sliding length of the centralizer in the longitudinal direction of the pipes, and the grooves in the supporting ring (3) are so arranged in relation to the radial plane of symmetry of the centralizer that only their outwardly extending lateral faces (3a) act as stop faces for the stop rings (4).

## Revendications

1. Dispositif de centrage pour des tubages et des tubes de cuvelage avec un panier de centrage, constitué de deux anneaux porteurs disposés à une certaine distance l'un de l'autre et entourant les tubes à centrer et de brides de ressort orientées dans la direction longitudinale des tubes et dont les extrémités sont fixées aux anneaux porteurs, caractérisé en ce que les anneaux porteurs (1) présentent des rainures périphériques intérieures (3) et que les tubes à centrer (6) sont pourvus au voisinage des rainures des anneaux porteurs de rainures périphériques de tube (5) pour la réception d'anneaux d'arrêt (4) qui peuvent être poussés, après la poussée du panier de centrage sur le tube, à travers des ouvertures (7) en forme de fenêtre des anneaux porteurs dans les rainures périphériques de tube (5).

2. Dispositif de centrage selon la revendication 1, caractérisé en ce que la largeur des rainures (3) des anneaux porteurs est plus grande que le trajet de déplacement maximal du panier de centrage dans la direction longitudinale du tube, et que les rainures (3) des anneaux porteurs sont disposées relativement au plan de symétrie radial du panier de centrage de façon que seulement les faces latérales (3a) dirigées vers l'extérieur de celles-ci servent de surfaces de butée aux anneaux d'arrêt (4).
